# EUROPÄISCHE PATENTSCHRIFT

(11) **EP 2 108 591 B1**
(45) Veröffentlichungstag und Bekanntmachung des Hinweises auf die Patenterteilung: **09.11.2011**
(21) Anmeldenummer: 09156003.7
(22) Anmeldetag: 24.03.2009
(51) Int. Cl.: B65C 9/34

(54) **Vorrichtung zum Anbringen von selbstklebenden Etiketten an Behältnissen**
Device for applying self-adhesive labels to containers
Dispositif d'application d'étiquettes autocollantes sur des récipients

(30) Priorität: 10.04.2008 DE 102008018200
(43) Veröffentlichungstag der Anmeldung: 14.10.2009
(73) Patentinhaber: Krones AG, 93073 Neutraubling (DE)
(72) Erfinder: Bittner, Willibald, 93326, Abendsberg-Offenstetten (DE)
(74) Vertreter: Bittner, Bernhard

(56) Entgegenhaltungen:
- EP-A- 1 884 471
- WO-A-96/20115
- DE-C- 914 598
- US-A- 4 323 416
- US-A- 4 473 429
- US-A- 4 566 933

## Beschreibung

Die vorliegende Erfindung bezieht sich auf eine Vorrichtung und ein Verfahren zum Anbringen von Etiketten auf Behältnissen. Derartige Vorrichtungen und Verfahren sind aus dem Stand der Technik seit langem bekannt. Auch ist es bekannt, so genannte selbstklebende Etiketten d. h. Etiketten, welche an einer Seite eine Klebeschicht aufweisen, zum Anbringen auf Behältnissen zu verwenden. Dabei werden die Etiketten mit ihrer Klebeschicht, welche flächig auf dem Etikett aufgebracht ist, an das Behältnis angedrückt und so an diesem Behältnis fixiert. Bei derartigen großflächigen Etiketten tritt jedoch das Problem auf, dass es bisweilen zu einer Faltenbildung beim Aufbringen oder nach dem Aufbringen kommen kann. Weiterhin sind in diesem Falle hohe Anforderungen an die Qualität des Behältnisses, beispielsweise hohe Anforderungen an die Glasqualität der Behältnisse zu stellen, da Unebenheiten des Glases zu Verwerfungen und Falten der Etiketten führen können.

Auch sind im Stand der Technik üblicherweise zwei Etikettieraggregate notwendig, welche zur Aufbringung eines Vorder- und eines Rückenetikettes dienen. Dies bedeutet, dass bei vielen Anwendungen ein größerer und damit auch teuerer Maschinentyp erforderlich ist, um eine Etikettierung zu erreichen. Weiterhin ist wegen des Aufbringens von Teiletiketten nur eine eingeschränkte Grafikgestaltung möglich.

EP 1 884 471 A1, gemäß dem Oberbegriff des Anspruchs 1, offenbart eine Etikettiermaschine für das Anbringen von mit Klebstoff versehenen Etiketten auf mit einer Transporteinrichtung transportierten Behältnissen. Hierbei wird das Etikett mit zwei verschiedenen Systemen an den Behältnissen angebracht, die auf zwei verschiedenen Seiten einer Transportlinie der Behälter angeordnet sind. Somit ist bei dieser Etikettiermaschine für zumindest einige Teilbereiche des Etiketts die Anbringweise anders als für andere Teilbereiche.

US 4,473,429 beschreibt eine Vorrichtung zum Hochgeschwindigkeits-Anbringen von Rundumetiketten an einem Gegenstand bzw. Artikel. Gemäß einer Ausführungsform wird zunächst ein mit Klebstoff versehener Anfangsbereich eines Etiketts außen an einem auf einem Transportband transportierten zylindrischen Gegenstand bzw. Artikel mit einer Etikettiereinrichtung fixiert. Danach wird ein nicht mit Klebstoff versehenes Segment, welches dem Zentralbereich des Etiketts entspricht, und der mit Klebstoff versehene Endbereich des Etiketts mit einer weiteren Standardrundumetikettiervomchtung, die ein Endlosanbringband aufweist, und einer dieser gegenüberliegenden Führungsschiene an dem Artikel angebracht. Die Anbringweise des Anfangsbereichs des Etiketts an dem Artikel mit der Etikettiereinrichtung ist anders als die Anbringweise der anderen Bereiche des Etiketts mit der Standardrundumetikettiervorrichtung.

Der vorliegenden Erfindung liegt daher die Aufgabe zugrunde, eine Vorrichtung und ein Verfahren zum Etikettieren von Behältnissen zur Verfügung zu stellen, welches auch eine Anbringung großflächiger Etiketten an Behältnissen erlaubt. Weiterhin soll eine Möglichkeit geschaffen werden, um auch bei nicht ganz exakten Oberflächen der Behältnissen Faltenwürfe und Verwerfungen zu verhindem.

Dies wird erfindungsgemäß durch eine Vorrichtung nach Anspruch 1 und ein Verfahren nach Anspruch 8 erreicht. Vorte1hafte Ausführungsformen und Weiterbildungen sind Gegenstand der Unteransprüche.

Eine erfindungsgemäße Vorrichtung zum Anbringen von Etiketten mit einem selbstklebenden Abschnitt an Behältnissen weist eine Transporteinrichtung auf, weiche das Behältnis entlang eines vorgegebenen Transportpfads transportiert, sowie eine Trenneinheit, weiche das Etikett von einem Trägermaterial trennt und eine in einer Transportrichtung des Behältnisses nach der Trenneinheit angeordneten Andrückeinheit, welche das Etikett an einen Außenumfang des Behältnisses andrückt. Erfindungsgemäß ist die Andrückeinheit derart gestaltet, dass sie einen in der Transportrichtung des Behältnisses liegenden Anfangsbereich und Endbereich des Etiketts in einer anderen Weise an das Behältnis andrückt als einen sich in der Transportrichtung des Etiketts an diesen Anfangsbereich anschließenden Zentralbereich des Etiketts.

Im Stand der Technik werden die Etiketten mit gleichmäßigem Druck an das Behältnis angedrückt, was bei der Verwendung von selbstklebenden Etiketten mit einem durchgehenden Klebeabschnitt auch sinnvoll ist. Wie unten im Detail erläutert, werden jedoch für die erfindungsgemäße Vorrichtung Etiketten verwendet, welche keinen durchgehenden selbstklebenden Bereich sondern insbesondere selbstklebende Anfangs- und Endabschnitte und einen nicht klebenden Zentralabschnitt aufweisen. Aus diesem Grunde werden bei dem Andrückprozess in einem Zentralbereich des Etiketts andere Anpressdrücke bzw, andere Arten der Andrückung verwendet, als im Anfang- und Endbereich.

Vorzugsweise weist die Andrückeinheit einen ersten Andrückkörper zum Andrücken des Anfangsbereichs des Etiketts und einen zweiten Andrückkörper zum Andrücken des Zentralbereichs des Etiketts an das Behältnis auf, wobei der erste Andrückkörper und der zweite Andrückkörper sich zumindest hinsichtlich der Beschaffenheit der in Richtung der Behältnisse weisenden Oberfläche bzw. Elemente unterscheiden. Dabei können der erste Andrückkörper und der zweite Andrückkörper sich direkt aneinander anschließen bzw. ineinander übergehen. Üblicherweise wird zum Andrücken im Anfangsbereich ein Andrückbrett verwendet und im Zentralbereich ein anderes Material, beispielsweise weiche Bürsten oder auch ein harter oder weicher Schwamm. Dieser unterschiedliche Andrückkörper dient dazu, das Etikett nicht in der gleichen Weise anzudrücken wie im Anfangs- und auch im Endbereich, sondern nur um eine Fixierung des Etiketts zu erreichen, damit anschließend der Endbereich des Etiketts wieder (in korrekter Lage) an dem Behältnis angedrückt werden kann.

Durch die Verwendung von Etiketten mit einem nicht klebenden Zentralbereich können Verwerfungen und Verzerrungen im Zentralbereich des Etiketts verhindert werden, da sich das Etikett nicht zwangsweise an die Kontur des Behältnisses anpasst.

Bei der Erfindung ist die Andrückeinheit derart gestaltet, dass sie einen in der Transportrichtung der Behältnisse liegenden Endbereich des Etiketts in einer anderen Weise an das Behältnis andrückt als den Zentralbereich des Etiketts. Damit werden hier besonders bevorzugt Etiketten vorgesehen, welche einen selbstklebenden Anfangsbereich und einen selbstklebenden Endbereich aufweisen und in dem dazwischen liegenden Bereich keinen Klebefilm vorsehen. Unter der Transportrichtung der Behältnisse wird dabei insbesondere die Transportrichtung einer Außenwandung der Behältnisse verstanden, welche mit einer Längsrichtung der Etiketten zusammenfällt, d. h. insbesondere eine zu der Längsrichtung der Behältnisse senkrecht stehende Richtung der Etiketten. Genauer gesagt werden üblicherweise die Etiketten auf die Behältnisse angebracht und während des Anbringvorgangs drehen sich die Behältnisse, so dass sich die Transportrichtung aus der Drehbewegung der Behältnisse und der Transportbewegung der Behältnisse in ihrer Gesamtheit ergibt.

Bei einer weiteren vorteilhaften Ausführungsform weist die Andrückeinheit einen dritten Andrückkörper auf, wobei der dritte Andrückkörper und der zweite Andrückkörper sich zumindest hinsichtlich der Beschaffenheit, der in Richtung der Behältnisse weisenden Oberfläche unterscheiden.

Vorzugsweise weist der zweite Andrückkörper einen Schwammkörper oder einen Bürstenkörper auf. Dieser Schwammkörper oder Bürstenkörper haben, wie oben erwähnt, lediglich die Aufgabe, das Etikett zu fixieren. Insbesondere werden in diesem Bereich weiche Bürsten oder, wie gesagt, Schwämme eingesetzt.

Vorzugsweise wird die erfindungsgemäße Vorrichtung insbesondere bei Rundum-Etiketten oder bei Rundum-Etiketten mit Spalt zum Einsatz kommen. Bislang wurden derartige Rundum-Etiketten oder Rundum-Etiketten mit Spalt im Bereich der Selbstetikettierung nur selten angewendet, da stets das Problem der Faltenbildung auftrat.

Bei einer weiteren vorteilhaften Ausführungsform ist die Andrückeinheit derart gestaltet, dass sie einen in der Transportrichtung des Behältnisses liegenden Anfangsbereich des Etiketts mit einem höheren Druck an das Behältnis andrückt als einen sich in der Transportrichtung des Etiketts an diesem Anfangsbereich anschließenden Zentralbereichs des Etiketts.

Dies bedeutet, dass im Zentralbereich lediglich eine Fixierung der Etiketten vorgenommen wird, damit die Etiketten nicht in der Längsrichtung des Behältnisses abrutschen können.

Die vorliegende Erfindung ist weiterhin auf ein Verfahren zum Anbringen von Etiketten mit einem selbstklebenden Abschnitt an Behältnissen gerichtet, wobei die Behältnisse entlang eines vorgegebenen Transportpfads transportiert werden und wobei die Etiketten mittels einer Andrückeinheit an Außenwandungen der Behältnisse angedrückt werden.

Damit wird auch bei dem erfindungsgemäßen Verfahren vorgeschlagen, dass das Etikett in einem Zentralbereich in anderer Weise angedrückt wird, als ein Anfangs- und auch ein Endbereich. Dabei wäre es auch möglich, das Etikett in dem Zentralbereich zumindest abschnittsweise oder auch vollständig überhaupt nicht an das Behältnis anzudrücken. In diesem Falle wird unter einem unterschiedlichen Andrücken bzw. Anbringen verstanden, dass nur bestimmte Bereiche, nämlich insbesondere die Anfangs- und Endbereiche angedrückt werden.

Vorzugsweise wird der Anfangsbereich des Etiketts mit einem höheren Druck an das Behältnis angedrückt als der Zentralbereich des Etiketts.

Bei einem weiteren bevorzugten Verfahren drückt die Andrückeinheit den Zentralbereich auch in einer anderen Weise an das Etikett, als einen sich in der Transportrichtung an diesem Zentralbereich anschließenden Endbereich des Etiketts. Wie oben erwähnt, werden auf diese Weise der Anfangs- und der Endbereich mit höherem Druck angedrückt und der dazwischen liegende Bereich lediglich vorübergehend fixiert.

Bei einem weiteren bevorzugten Verfahren wird das Etikett mit einem Umfangswinkel an das Behältnis gelegt, der zwischen 300° und 400°, bevorzugt zwischen 220° und 380° und besonders bevorzugt zwischen 350° und 370° liegt. Damit werden hierbei Etiketten verwendet, welche das Behältnis im Wesentlichen vollständig umgeben.

Bei einem weiteren vorteilhaften Verfahren handelt es sich bei dem Behältnis um ein gläsernes Behältnis. Insbesondere für gläserne Behältnisse ist das Verfahren sehr vorteilhaft einsetzbar, da insbesondere bei gläsernen Behältnissen derartige Unebenheiten auftreten, welche durch die Verwendung von nicht klebenden Abschnitten der Etiketten verhindert werden. Dabei hat sich überraschenderweise gezeigt, dass es ausreichend ist, einen Zentralbereich des Etiketts nur vorübergehend zu fixieren und dass das Etikett auch bei der Verwendung lediglich eines selbstklebenden Anfangs- und Endabschnitts stabil an dem Behältnis hält.

Bei einem bevorzugten Verfahren weist das Etikett lediglich in einem Anfangsbereich und einem Endbereich eine selbstklebende Schicht auf.

Vorzugsweise erstreckt, sich die selbstklebende Schicht in dem Anfangsbereich in einer senkrecht zu der Transportrichtung erstreckenden Richtung durchgängig. Dabei handelt es sich hier wiederum um die Längsrichtung der Behältnisse.

Die vorliegende Erfindung ist auf die Verwendung eines selbstklebenden Etiketts zum Anbringen auf einer Umfangswandung eines Behältnisses in einer Umfangsrichtung des Behältnisses gerichtet, wobei das Etikett in der Umfangsrichtung des Behältnisses einen mit einer selbstklebenden Schicht versehenden selbstklebenden Anfangsabschnitt, einen mit einer selbstklebenden Schicht versehenen selbstklebenden Endabschnitt und einen zwischen diesem Anfangsabschnitt und Endabschnitt liegenden Zentralabschnitt aufweist, der kein Klebematerial aufweist und damit nicht selbstklebend ausgeführt ist. Die Verwendung derartiger Etiketten, welche im Zentralbereich des Etiketts nicht selbstklebend sind, wurde bislang im Bereich der getränkeherstellenden Industrie nicht vorgeschlagen, da man davon ausging, dass das Vorsehen eines durchgehenden Klebeabschnitts erforderlich ist, um das Etikett stabil an dem Behältnis anzubringen.

Vorzugsweise bedeckt die selbstklebende Schicht zwischen 1 % und 40 %, bevorzugt zwischen 5 % und 30 % und besonders bevorzugt zwischen 10 % und 25 % des Etiketts.

Weitere Vorteile und Ausführungsformen ergeben sich aus den beigefügten Zeichnungen:

Darin zeigen:
- Fig. 1: eine Veranschaulichung einer Vorrichtung zum Anbringen von Etiketten an Behältnissen;
- Fig. 2a: eine Andrückeinheit aus dem Stand der Technik;
- Fig. 2b: eine weitere Ansicht der Andrückeinheit nach dem Stand der Technik;
- Fig. 3a-3b: spezielle Andrückeinheiten für speziell ausgebildete Behältnisse;
- Fig. 4a-4b: Behältnisse mit speziell ausgebildeten Umfangswänden;
- Fig. 5a: eine erfindungsgemäße Andrückeinheit in einer ersten Ausführungsform;
- Fig. 5b: eine erfindungsgemäße Andrückeinheit in einer weiteren Ausführungsform;
- Fig. 6: ein erfindungsgemäß zu verwendendes selbstklebendes Etikett.

Figur 1 zeigt eine Vorrichtung 1 zum Anbringen von Etiketten. Diese Vorrichtung 1 weist eine Transporteinrichtung 2 auf, welche die Behältnisse auf einer kreisförmigen Bahn entlang des Pfeils P1 fördert. Dabei sind an der Transporteinrichtung 2 vorzugsweise Drehteller angeordnet, welche bewirken, dass sich die Behältnisse 8 auch (vgl. Pfeil P2) um ihre eigene Längsachse drehen. Das Bezugszeichen 5 bezieht sich auf eine Trenneinheit, welcher Endlosetikettenstreifen 3 zugeführt werden und welche das eigentliche Etikett 6 von einem Trägermaterial 7 abtrennt. Nach dieser Abtrennung wird das Etikett zunächst mit einem Anfangsabschnitt 6a an dem Behältnis 8 angebracht. Das Bezugszeichen 20 bezieht sich auf eine (nur schematisch dargestellte) Andrückeinheit, welche die Etiketten an den Außenumfang der Behältnisse 8 andrückt, wobei währenddessen die Behältnisse entlang des Transportpfades T geführt werden.

Figur 2a zeigt eine Andrückeinheit 20, wie sie derzeit intern bei der Anmelderin verwendet wird. Diese Andrückeinheit 20 weist hier zwei Trägerstangen 32 auf, an denen ein Trägerstreifen 34 beispielsweise in Form einer Metallplatte angeordnet ist. Dabei ist dieser Träger gekrümmt, wobei dessen Krümmung an eine Krümmung des Transportpfades T angepasst ist. Auf diesem Träger 34 befindet sich bei dieser Ausführungsform ein Schwamm 36 und auf diesem Schwamm 36 wiederum ein Teflonband 38, welches zum Andrücken des Etiketts 6 an das Behältnis 8 dient.

Figur 2b zeigt eine Draufsicht auf die in Figur 2a gezeigte Andrückeinheit.

Die Figuren 3a und 3b zeigen zwei weitere Andrückeinheiten 20, die derzeit intern bei der Anmelderin verwendet werden. Auch diese Andrückeinheiten weisen jeweils Trägerstangen 32 auf, an denen jeweils Trägerplatten 34, und Schwämme 36 sowie Teflonbänder 38 vorgesehen sind. Der Pfeil P3 kennzeichnet jeweils die Einlaufseite, d. h. diejenige Seite, von der das Etikett an die Andrückeinheit herangeführt wird. An diesen Einlaufseiten weisen die Andrückeinheiten jeweils Schrägflächen 40 auf, welche ein Andrücken der Etiketten an die Behältnisse erleichtern. Die jeweils oberen Teilbilder in den Figuren 3a und 3b zeigen Schnitte entlang der Linien A - B. Man erkennt, dass der Schwammkörper 36 jeweils mit einer Schrägfläche ausgebildet ist, die gegenüber der Senkrechten um einen Winkel von α bzw. -α verstellt bzw. geneigt ist.

Diese Schrägstellung ist für spezielle Behältnisse, die in den Figuren 4a und 4b gezeigt sind, vorgesehen. Diese Behältnisse weisen hierbei keinen vertikal bzw senkrecht verlaufenden Wandungsabschnitt auf, sondern im Falle von Figur 4a ist dieser Wandungsabschnitt um einen Winkel α (von unten nach oben betrachtet) nach innen geneigt und in Figur 4b ist der Wandungsabschnitt (von unten nach oben betrachtet) jeweils um den Winkel α nach außen geneigt.

Figur 5a zeigt eine erste Ausführungsform einer erfindungsgemäßen Andrückeinheit 20. Man erkennt hier, dass die Andrückeinheit drei Teilbereiche bzw. drei Andrückkörper 22, 24 und 26 aufweist. Der mittlere (zweite) Andrückkörper 24 ist dabei gegenüber dem ersten Andrückkörper 22 und dem dritten Andrückkörper 26 radial nach außen versetzt. Vorzugsweise weist daher die Andrückeinheit im Bereich des zweiten Andrückkörpers 24 eine Freilegung auf, wobei diese Freilegung gegenüber den beiden anderen Andrückkörpern 22 und 26 zwischen 0,5 mm und 4 mm bevorzugt zwischen 0,7mm und 2 mm und besonders bevorzugt im Bereich ca. 1 mm freigelegt bzw. zurückversetzt ist. Auf diese Weise wird erreicht, dass der Zentralbereich des Etiketts, der in dem Bereich des mittleren Andrückkörpers 24 angedrückt wird, mit einem geringerem Druck an das Behältnis angedrückt wird und damit eine Faltenbildung bzw. Verwerfungen verhindert werden. Bei der in Figur 5a gezeigten Ausführungsform gehen die Andrückkörper stufenweise ineinander über, es wäre jedoch auch möglich, dass die Kanten 25 nicht wie in Figur 5a gezeigt steil verlaufen, sondern unter einem flacheren Winkel.

Auch bei der in den Figuren 5a und 5b gezeigten Ausführungsform wird wiederum ein Teflonband 38 verwendet, welches auf den Schwamm 36 aufgeklebt ist.

Figur 5b zeigt eine weitere Ausführungsform einer erfindungsgemäßen Andrückeinheit. Hier werden im Bereich des ersten Andrückkörpers 22 und des dritten Andrückkörpers 26 jeweils harte Bürsten eingesetzt und in dem dazwischen liegenden Bereich des zweiten Andrückkörpers 24 weiche Bürsten, welche einen entsprechend geringeren Druck auf das Etikett aufbringen. Auch hier gehen die Bereiche stufenartig ineinander über. Es wäre jedoch auch ein Übergang denkbar, bei der in einer Längsrichtung des Behältnisses, welche senkrecht zur Figur steht, in einigen Bereichen der zweite Andrückkörper weiter nach oben bzw. unten ragt und in anderen Bereichen nicht.

Weiterhin wäre es auch möglich, die Ausführungsformen der Figuren 5a und 5b miteinander zu kombinieren, d. h. beispielsweise im Bereich des ersten und dritten Andrückkörpers einen Schwamm mit einem Teflonband vorzusehen und in dem dazwischen liegenden Bereich einen Bürstenkörper insbesondere mit weichen Bürsten. Auch könnten die in den Fig. 5a und 5b gezeigten Andrückkörper Schrägflächen wie die in den Fig. 3a und 3b gezeigten Andrückkörper aufweisen.

Figur 6 zeigt ein Etikett für eine erfindungsgemäße Verwendung. Dieses Etikett wird dabei in seiner Erstreckungsrichtung E an dem Außenumfang eines Behältnisses angebracht. Das Etikett weist einen Anfangsabschnitt 6a und einen Endabschnitt 6c auf, welche jeweils mit einer selbstklebenden Schicht versehen sind. Ein mittlerer Abschnitt 6b des Etiketts ist nicht mit einer selbstklebenden Schicht versehen und haftet damit nicht selbstständig an dem Behältnis an. Weiterhin wäre es auch möglich, anstelle einer in der Längsrichtung L des Behältnisses durchgehenden Schicht nur einzelne Klebestreifen oder Klebepunkte vorzusehen.

## Patentansprüche

1. Vorrichtung (1) zum Anbringen eines Etiketts mit einem selbstklebenden Abschnitt an einem Behältnis (8), mit
einer Transporteinrichtung (2) zum Transport des Behältnisses (8) entlang eines vorgegebenen Transportpfads (T),
einer Trenneinheit (5) zum Trennen des Etiketts (6) von einem Trägermaterial (12), und
einer in der Transportrichtung der Behältnisse (8) nach der Trenneinheit (5) angeordneten Andrückeinheit (20) zum Andrücken des Etiketts (6) an einen Außenumfang des Behältnisses (8),
**dadurch gekennzeichnet, dass**
die Andrückeinheit (20)zum Andrücken eines Anfangsbereiches (6a) und eines Endbereichs (6c) des Etiketts (6), die in der Transportrichtung der Behältnisse (8) nacheinander angeordnet sind, an das Behältnis (8) für eine andere Weise einer Andrückung ausgestaltet ist als für einen in der Transportrichtung der Behältnisse (8) zwischen dem Anfangs- und Endbereich (6a, 6c) des Etiketts (6) angeordneten und sich an diese jeweils anschließenden Zentralbereich (6b) des Etiketts (6).

2. Vorrichtung (1) nach Anspruch 1, **dadurch kennzeichnet, dass** die Andrückeinheit (20) einen ersten Andrückkörper (22) zum Andrücken des Anfangsbereichs (6a) des Etiketts (6) und einen zweiten Andrückkörper (24) zum Andrücken des Zentralbereichs (6b) an das Behältnis (8) aufweist, wobei der erste Andrückkörper (22) und der zweite Andrückkörper (24) sich zumindest hinsichtlich der Beschaffenheit der in Richtung der Behältnisse (8) weisenden Oberflächen unterscheiden.

3. Vorrichtung (1) nach Anspruch 2, **dadurch gekennzeichnet, dass** die Andrückeinheit (20) einen dritten Andrückkörper (26) zum Andrücken des in der Transportrichtung der Behältnisse (8) angeordneten Endbereichs (6c) des Etiketts (6) aufweist.

4. Vorrichtung (1) nach Anspruch 3, **dadurch gekennzeichnet, dass** der dritte Andrückkörper (26) und der zweite Andrückkörper (24) sich zumindest hinsichtlich der Beschaffenheit der in Richtung der Behältnisse (8) weisenden Oberflächen unterscheiden.

5. Vorrichtung (1) nach Anspruch 2, **dadurch gekennzeichnet, dass** der zweite Andrückkörper (24) einen Schwammkörper oder einen Bürstenkörper aufweist

6. Vorrichtung (1) nach wenigstens einem der vorangegangenen Ansprüche, **dadurch gekennzeichnet, dass** die Andrückeinheit (20) derart gestaltet ist, dass sie den Anfangsbereich (6a) des Etiketts mit einem höheren Druck an das Behältnis (8) andrückt als den Zentralbereich (6b) des Etiketts (6).

7. Vorrichtung (1) nach Anspruch 6, **dadurch gekennzeichnet, dass** die Andrückeinheit (20) derart gestaltet ist, dass sie den Endbereich (6c) des Etiketts mit einem höheren Druck an das Behältnis (8) andrückt als den Zentralbereich (6b) des Etiketts (6).

8. Verfahren zum Anbringen von Etiketten (6) mit einem selbstklebenden Abschnitt an Behältnissen (8), wobei die Behältnisse (8) entlang eines vorgegebenen Transportpfades (T) transportiert werden und wobei die Etiketten (6) mittels einer AndrüdcetnheFt (20) an Außenwandungen der Behältnisse (8) angedrückt werden, **dadurch gekennzeichnet, dass** ein Anfangsbereich (6a) und ein Endbereich (6c) des Etiketts (6), die in der Transportrichtung der Behältnissen (8) nacheinander angeordnet sind, in einer anderen Weise an das Behältnis (8) angedrückt werden als ein sich in der Transportrichtung des Etiketts (6) zwischen Anfangs- und Endbereich (6a, 6c) des Etiketts (6) angeordneter und sich an diese jeweils anschließender Zentralbereich (6b) des Etiketts (6).

9. Verfahren nach Anspruch 8, **dadurch gekennzeichnet, dass** der Anfangsbereich (6a) des Etiketts (6) mit einem höheren Druck an das Behältnis (8) angedrückt wird als der Zentralbereich (6b) des Etiketts (6).

10. Verfahren nach Anspruch 9, **dadurch gekennzeichnet, dass** der Endbereich (6c) des Etiketts (6) mit einem höheren Druck an das Behältnis (8) angedrückt wird als der Zentralbereich (6b) des Etiketts (6).

11. Verfahren nach wenigstens einem der Ansprüche 8 bis 10, **dadurch gekennzeichnet, dass** das Etikett (6) mit einem Umfangswinkel an das Behältnis (8) gelegt wird, der zwischen 300° und 400°, bevorzugt zwischen 320° und 380° und besonders bevorzugt zwischen 350° und 370° liegt.

12. Verfahren nach wenigstens einem der Ansprüche 8 bis.11, **dadurch gekennzeichnet, dass** es sich bei dem Behältnis (8) um ein gläsernes Behältnis (8) handelt

13. Verfahren nach wenigstens einem der Ansprüche 8 bis 12, **dadurch gekennzeichnet, dass** das Etikett (6) lediglich in dem Anfangsbereich (6a) und in dem Endbereich (6c) eine selbstklebende Schicht aufweist.

14. Verfahren nach Anspruch 13, **dadurch gekennzeichnet, dass** die selbstklebende Schicht sich in dem Anfangsbereich (6a) in einer senkrecht zu der Transportrichtung erstreckenden Richtung (L) durchgängig erstreckt.

15. Verfahren nach Anspruch 13 oder 14, **dadurch gekennzeichnet, dass** die selbstklebende Schicht zwischen 1% und 40% des Etiketts bedeckt.

## Claims

1. An apparatus (1) for applying a label with a self-adhesive portion to a container (8), with a conveying device (2) for conveying the container (8)
along a pre-set conveying path (T),
a separation unit (5) for separating the label (6) from a carrier material (12), and
a pressing unit (20) arranged downstream of the separation unit (5) in the conveying direction of the containers (8) for pressing the label (6) onto an external periphery of the container (8), **characterized in that**
the pressing unit (20) for pressing a starting area (6a) and an end area (6c) of the label (6), which are arranged one after the other in the conveying direction of the containers (8), onto the container (8) is designed for a different manner of pressing from that for a central area (6b) of the label (6) which is arranged between the starting area (6a) and the end area (6c) of the label (6) in the conveying direction of the containers (8) and which adjoins them in each case.

2. An apparatus (1) according to claim 1, **characterized in that** the pressing unit (20) has a first pressing body (22) for pressing the starting area (6a) of the label (6) and a second pressing body (24) for pressing the central area (6b) onto the container (8), wherein the first pressing body (22) and the second pressing body (24) differ at least with respect to the nature of the surfaces facing in the direction of the containers (8).

3. An apparatus (1) according to claim 2, **characterized in that** the pressing unit (20) has a third pressing body (26) for pressing the end area (6c) of the label (6) arranged in the conveying direction of the containers (8).

4. An apparatus (1) according to claim 3, **characterized in that** the third pressing body (26) and the second pressing body (24) differ at least with respect to the nature of the surfaces facing in the direction of the containers (8).

5. An apparatus (1) according to claim 2, **characterized in that** the second pressing body (24) comprises a sponge body or a brush body.

6. An apparatus (1) according to at least one of the preceding claims, **characterized in that** the pressing unit (20) is designed in such a way that it presses the starting area (6a) of the label with a higher pressure onto the container (8) than the central area (6b) of the label (6).

7. An apparatus (1) according to claim 6, **characterized in that** the pressing unit (20) is designed in such a way that it presses the end area (6c) of the label with a higher pressure onto the container (8) than the central area (6b) of the label (6).

8. A method of applying labels (6) with a self-adhesive portion to containers (8), wherein the containers (8) are conveyed along a pre-set conveying path (T), and wherein the labels (6) are pressed by means of a pressing unit (20) onto external walls of the containers (8), **characterized in that** a starting area (6a) and an end area (6c) of the label (6), which are arranged one after the other in the conveying direction of the containers (8), are pressed onto the container (8) in a different manner from a central area (6b) of the label (6) which is arranged between the starting area (6a) and the end area (6c) of the label (6) in the conveying direction of the label (6) and which adjoins them in each case.

9. A method according to claim 8, **characterized in that** the starting area (6a) of the label (6) is pressed onto the container (8) at a higher pressure than the central area (6b) of the label (6).

10. A method according to claim 9, **characterized in that** the end area (6c) of the label (6) is pressed onto the container (8) at a higher pressure than the central area (6b) of the label (6).

11. A method according to at least one of claims 8 to 10, **characterized in that** the label (6) is placed on the container (8) at a peripheral angle which is between 300° and 400°, preferably between 320° and 380° and in a particularly preferred manner between 350° and 370°.

12. A method according to at least one of claims 8 to 11, **characterized in that** the container (8) is a glass container (8),

13. A method according to at least one of claims 8 to 12, **characterized in that** the label (6) has a self-adhesive coating only in the starting area (6a) and in the end area (6c).

14. A method according to claim 13, **characterized in that** the self-adhesive coating in the starting area (6a) extends in a continuous manner in a direction (L) extending at a right angle to the conveying direction.

15. A method according to claim 13 or 14, **characterized in that** the self-adhesive coating covers between 1 % and 40 % of the label.

## Revendications

1. Appareil (1) pour l'application d'une étiquette avec une section autocollante sur un récipient (8), comportant
un dispositif de transport (2) pour le transport du récipient (8) le long d'un trajet de transport (T) défini,
une unité de séparation (5) pour la séparation de l'étiquette (6) d'un matériau support (12), et
une unité de serrage (20) disposée en aval de l'unité de séparation (5) dans la direction de transport des récipients (8), pour le serrage de l'étiquette (6) contre une circonférence extérieure du récipient (8),
**caractérisé en ce que**, pour le serrage contre le récipient (6) d'une zone de début (6a) et d'une zone de fin (6c) de l'étiquette (6), disposées successivement dans la direction de transport des récipients (8), l'unité de serrage (20) est réalisée pour un autre type de serrage que pour une zone centrale (6b) de l'étiquette (6) disposée entre la zone de début et la zone de fin (6a, 6c) de l'étiquette (6) dans la direction de transport des récipients (8), et adjacente à chacune de celles-ci.

2. Appareil (1) selon la revendication 1, **caractérisé en ce que** l'unité de serrage (20) comporte un premier corps de serrage (22) pour le serrage de la zone de début (6a) de l'étiquette (6), et un deuxième corps de serrage (24) pour le serrage de la zone centrale (6b) contre le récipient (6), le premier corps de serrage (22) et le deuxième corps de serrage (24) se distinguant au moins quant à la nature des surfaces dirigées vers les récipients (8).

3. Appareil (1) selon la revendication 2, **caractérisé en ce que** l'unité de serrage (20) comporte un troisième corps de serrage (26) pour le serrage de la zone de fin (6c) de l'étiquette (6) disposée en aval dans la direction de transport des récipients (8).

4. Appareil (1) selon la revendication 3, **caractérisé en ce que** le troisième corps de serrage (26) et le deuxième corps de serrage (24) se distinguent au moins quant à la nature des surfaces dirigées vers les récipients (8).

5. Appareil (1) selon la revendication 2, **caractérisé en ce que** le deuxième corps de serrage (24) comporte un corps spongieux ou un corps en brosse.

6. Appareil (1) selon au moins une des revendications précédentes, **caractérisé en ce que** l'unité de serrage (20) est réalisée de manière à serrer la zone de début (6a) de l'étiquette contre le récipient (8) avec une pression supérieure à celle exercée au niveau de la zone centrale (6b) de l'étiquette (6).

7. Appareil (1) selon la revendication 6, **caractérisé en ce que** l'unité de serrage (20) est réalisée de manière à serrer la zone de fin (6c) de l'étiquette contre le récipient (8) avec une pression supérieure à celle exercée au niveau de la zone centrale (6b) de l'étiquette (6).

8. Procédé d'application d'étiquettes (6) avec une section autocollante sur un récipient (8), les récipients (8) étant transportés le long d'un trajet de transport (T) défini, et les étiquettes (6) étant serrées par un unité de serrage (20) contre des parois extérieures des récipients (8), **caractérisé en ce qu'**une zone de début (6a) et une zone de fin (6c) de l'étiquette (6), disposées successivement dans la direction de transport des récipients (8), sont serrées différemment contre le récipient (8) par rapport à une zone centrale (6b) de l'étiquette (6) disposée entre la zone de début et la zone de fin (6a, 6c) de l'étiquette (6) dans la direction de transport des récipients (8), et adjacente à chacune de celles-ci.

9. Procédé selon la revendication 8, **caractérisé en ce que** la zone de début (6a) de l'étiquette (6) est serrée contre le récipient (8) avec une pression supérieure à celle exercée au niveau de la zone centrale (6b) de l'étiquette (6).

10. Procédé selon la revendication 9, **caractérisé en ce que** la zone de fin (6c) de l'étiquette (6) est serrée contre le récipient (8) avec une pression supérieure à celle exercée au niveau de la zone centrale (6b) de l'étiquette (6).

11. Procédé selon au moins une des revendications 8 à 10, **caractérisé en ce que** l'étiquette (6) est appliquée contre le récipient (8) avec un angle inscrit compris entre 300° et 400°, avantageusement entre 320° et 380°, et préférentiellement entre 350° et 370°.

12. Procédé selon au moins une des revendications 8 à 11, **caractérisé en ce que** le récipient (8) est un récipient (8) en verre.

13. Procédé selon au moins une des revendications 8 à 12, **caractérisé en ce que** l'étiquette (6) ne comporte une couche autocollante qu'en zone de début (6a) et zone de fin (6c).

14. Procédé selon la revendication 13, **caractérisé en ce que** la couche autocollante a une extension continue dans la zone de début (6a), dans une direction (L) perpendiculaire à la direction de transport.

15. Procédé selon la revendication 13 ou 14, **caractérisé en ce que** la couche autocollante couvre entre 1 % et 40 % de l'étiquette.
